# EUROPÄISCHE PATENTSCHRIFT

(11) **EP 2 125 228 B1**
(45) Veröffentlichungstag und Bekanntmachung des Hinweises auf die Patenterteilung: **20.06.2012**
(21) Anmeldenummer: 08717096.5
(22) Anmeldetag: 25.02.2008
(51) Int. Cl.: B02C 15/04

(54) **ROLLENMÜHLE**
ROLLER MILL
BROYEUR À ROULEAUX

(30) Priorität: 28.02.2007 DE 102007009723
(43) Veröffentlichungstag der Anmeldung: 02.12.2009
(73) Patentinhaber: ThyssenKrupp Polysius AG, 59269 Beckum (DE)
(72) Erfinder: DILLY, Dirk, 59269 Beckum (DE); ZURHOVE, Franz-Josef, 49186 Bad Iburg (DE); RÜTHER, Thomas, 48317 Drensteinfurt (DE); KÖNNING, Ludwig, 59227 Ahlen (DE); GUERRERO PALMA, Pedro, 59510 Lippetal (DE); PETERWERTH, Bernhard, 49196 Bad Laer (DE); SPLIETHOFF, Thomas, OELDE 59302 (DE); FORNEFELD, Heiko, 59071 Hamm (DE)
(74) Vertreter: Tetzner, Michael
(86) Internationale Anmeldenummer: PCT/EP2008/052262
(87) Internationale Veröffentlichungsnummer: WO 2008/104521

(56) Entgegenhaltungen:
- DE-C- 509 212
- GB-A- 943 450
- US-A1- 2005 023 390

## Beschreibung

Die Erfindung betrifft eine Rollenmühle mit einer vertikalen Mühlenachse.

Derartige Mühlen sind aus der Praxis und der Fachliteratur in verschiedenen Ausführungsformen hinreichend bekannt. Diese auch als Federkraft- oder Fremdkraftmühlen bezeichneten Rollen- bzw. Wälzmühlen können beispielsweise zum Zerkleinern von Zementrohmaterialien, Zementklinker, Kohle, Erzmaterialien und dergleichen eingesetzt werden. Dabei sind innerhalb eines Mühlengehäuses ein um die Mühlenachse drehbar gelagerter Mahlring bzw. Mahlteller mit darauf ausgebildeter Mahlbahn sowie mehreren über den Umfang der Mahlbahn verteilt angeordneten und auf dieser Mahlbahn abrollenden Mahlrollen bzw. Mahlwalzen vorgesehen. Bei der Zerkleinerungsarbeit wird das im Allgemeinen zentral zum Mahlteller bzw. Mahlring zugeführte Mahlgut auf der Mahlbahn zwischen Mahlring und Mahlrollen zerkleinert, wobei Anpressorgane dafür sorgen, dass in diesem Bereich eine entsprechend große, allgemein einstellbare Mahlkraft eingebracht wird.

Um diese zu erreichen, können die Mahlrollen dieser bekannten Mühlenausführungen auf verschiedene Art und Weise geführt und gegen die Mahlbahn angestellt werden. So kann beispielsweise jede Mahlrolle mit ihrer Rollenachse an einem entsprechenden Schwinghebel gelagert sein, über den sie mechanisch oder hydropneumatisch durch Federn elastisch gegen das auf der Mahlbahn gebildete Mahlgutbett gepresst wird. Die Schwinghebel sind im Allgemeinen außerhalb des Mühlengehäuses angeordnet und haben eine rechtwinklig zur Rollenachse liegende Drehachse. Bei anderen bekannten Mühlenausführungen wird die Mahlkraft durch einen Andruckring eingebracht, der unter Wirkung eines vorgespannten Druckfedersystems steht und die Mahlrollen gegen die Mahlbahn bzw. das darauf befmdliche Mahlgutbett drückt.

US 2005/0023390 A1 zeigt eine Vertikalrollenmühle gemäß dem Oberbegriff des Anspruches 1.

Aus der DE 509 212 ist ferner eine Wälzmühle mit einem Schwinghebel zur drehbaren Halterung der Mahlrollen bekannt, der eine Kippachse aufweist, die parallel zur Mahlrollenachse angeordnet ist. Diese Mühlen haben jedoch den Nachteil, dass Sie die für große Mühlen mit hohen Durchsätzen erforderlichen hohen Kräfte für eine effiziente Mahlung nicht realisieren können und sich die Kräfte für unterschiedliche Betriebsbedingungen nicht einfach verändern lassen. Der Erfindung liegt daher die Aufgabe zugrunde, diese Art von Rollenmühle weiter zu entwickeln, sodass auch hohe Kräfte für eine effiziente Mahlung realisiert werden können.

Erfindungsgemäß wird diese Aufgabe durch die Merkmale des Anspruches 1 gelöst.

Die erfindungsgemäße Rollenmühle besteht im wesentlichen aus einem Mühlengehäuse, einer innerhalb des Mühlengehäuses um eine Mühlenachse drehbar gelagerten Mahlbahn sowie wenigstens eine Mahlrolle, die um eine Mahlrollenachse drehbar ist und mit der Mahlbahn in Abrolleingriff steht. Außerdem ist ein Schwinghebel zur drehbaren Halterung der Mahlrolle vorgesehen, der eine Kippachse aufweist, die parallel zur Mahlrollenachse angeordnet ist und der außerhalb des Mühlengehäuses gelagert ist. Weiterhin ist wenigstens ein mit dem Schwinghebel in Wirkkontakt stehendes hydropneumatisches Federsystem zur Einstellung des Anpressdrucks der Mahlrolle vorgesehen.

Weiterhin ist für die Lagerung des Schwinghebels um die Kippachse ein erstes und ein beabstandetes zweites Lager vorgesehen, wobei die Kippachse parallel zur Mahlrollenachse ausgerichtet ist und das Verhältnis vom Abstand zwischen der Mahlrolle und dem ersten Lager zum Abstand zwischen den beiden Lagern 1:0.5 bis 1:2 beträgt.

Über ein hydropneumatisches Federsystem lassen sich gegenüber den bisher verwendeten mechanischen Federsystemen wesentlich größere Kräfte erzeugen, die insbesondere bei Rollenmühlen mit hohen Durchsätzen eine effiziente Mahlung ermöglichen. Bei den bisherigen Rollenmühlen dieser Bauart wurden die Kräfte des Anpresssystems und der Lagerung des Schwinghebels über das Mühlengehäuse abgeleitet, was zur höheren Gehäusekosten und zu Schwingungsproblemen der Rollenmühle führen kann, wenn die Kräfte erhöht sind.

Es wird daher vorgeschlagen, den Schwinghebel mit Abstand zum Mühlengehäuse derart zu lagern, dass die durch das Anpresssystem entstehenden Kräfte direkt oder über Pylone in das Mühlenfundament abgeleitet werden und auf diese Weise keine Verstärkungen des Mühlengehäuses erforderlich sind. Die Einleitung der Kräfte in das Mühlenfundament ermöglicht eine gute Einstellbarkeit der Zylinderkraft über das zugeordnete Speichersystem.

Weitere Ausgestaltungen der Erfindung sind Gegenstand der Unteransprüche.

Das hydropneumatische Federsystem kann beispielsweise einen Zugzylinder mit Speichersystem oder einen Druckzylinder mit Speichersystem aufweisen.

Gemäß einem Ausführungsbeispiel greift das hydropneumatische Federsystem unterhalb der Mahlrollenachse am Schwinghebel an. In einer anderen Ausgestaltung ist die Mahlrolle an einem Ende des Schwinghebels gehaltert, während das Anpresssystem am anderen Ende mit dem Schwinghebel in Wirkkontakt kommt und der Schwinghebel in einem Mittelbereich gelagert ist. Dabei kann die Kippachse des Schwinghebels in Drehrichtung der Mahlbahn vor oder hinter Mahlrollenachse angeordnet werden. Es ist auch denkbar, die Kippachse des Schwinghebels zur Mahlrollenachse nach oben oder unten zu versetzen.

Weitere Vorteile und Ausgestaltungen der Erfindung werden anhand der Beschreibung einiger Ausführungsbeispiele und der Zeichnung näher erläutert.

In der Zeichnung zeigen
- Fig. 1a und 1b: eine schematische Seitenansicht und Draufsicht einer Rollenmühle gemäß einem ersten Ausführungsbeispiel,
- Fig. 2a und 2b: eine schematische Seitenansicht und Draufsicht einer Rollenmühle gemäß einem zweiten Ausführungsbeispiel,
- Fig. 3a und 3b: eine schematische Seitenansicht und Draufsicht einer Rollenmühle gemäß einem dritten Ausführungsbeispiel,
- Fig. 4a und 4b: eine schematische Seitenansicht und Draufsicht einer Rollenmühle gemäß einem vierten Ausführungsbeispiel,
- Fig. 5a und 5b: eine schematische Seitenansicht und Draufsicht einer Rollenmühle gemäß einem fünften Ausführungsbeispiel,
- Fig. 6a und 6b: eine schematische Seitenansicht und Draufsicht einer Rollenmühle gemäß einem sechsten Ausführungsbeispiel,
- Fig. 7a und 7b: eine schematische Seitenansicht und Draufsicht einer Rollenmühle gemäß einem siebten Ausführungsbeispiel,
- Fig. 8: eine schematische Draufsicht einer Rollenmühle gemäß einem achten Ausführungsbeispiel,
- Fig. 9: eine schematische Draufsicht einer Rollenmühle gemäß einem neunte Ausführungsbeispiel und
- Fig. 10: eine schematische Darstellung der Schwinghebelgeometrie.

Die in Fig. 1a und 1b dargestellte Rollenmühle besteht im Wesentlichen aus einem Mühlengehäuse 1, einer innerhalb des Mühlengehäuses um eine Mühlenachse 2 drehbar gelagerten Mahlbahn 3 und wenigstens einer Mahlrolle 4, die um eine Mahlrollenachse 5 drehbar ist und mit der Mahlbahn 3 in Abrolleingriff steht. Weiterhin ist wenigstens ein Schwinghebel 6 zur drehbaren Halterung der Mahlrolle 4 vorgesehen, der eine Kippachse 7 aufweist, die parallel zur Mahlrollenachse 5 angeordnet ist und der außerhalb des Mühlengehäuses 1 gelagert ist.

Mit dem Schwinghebel steht ein Anpresssystem zur Einstellung des Anpressdrucks der Mahlrolle 4 in Wirkkontakt. Dieses Anpresssystem wird durch ein hydropneumatisches Federsystem 8 gebildet und der Schwinghebel 6 ist mit Abstand zum Mühlengehäuse 1 derart gelagert, dass die durch das Anpresssystem entstehenden Kräfte direkt oder über Pylone 9, 10, in das Mühlenfundament 11 abgeleitet werden.

Üblicherweise sind in der Rollenmühle mehrere Mahlrollen, beispielsweise zwei, vier oder sechs Mahlrollen vorgesehen. Jede der Mahlrollen wäre dann mit einem eigenen Schwinghebel und zugehörigem hydropneumatischen Federsystem 8 ausgestattet. Es wäre im Rahmen der Erfindung aber auch denkbar, dass beispielsweise zwei Rollen an einem Schwinghebel gehaltert sind.

Beim dargestellten ersten Ausführungsbeispiel ist die Kippachse 7 an einem Ende des Schwinghebels 6 vorgesehen, während das hydropneumatische Federsystem 8, welches einen Zugzylinder mit Speichersystem aufweist, am anderen Ende des Schwinghebels 6 angreift. Die Rolle ist hingegen in einem Mittelbereich des Schwinghebels 6 gehaltert. Die Mahlrollenachse 5 ist durch das Mühlengehäuse 1 nach außen geführt, wobei eine geeignete Abdichtung vorgesehen ist. Bei der Schwinghebellagerung handelt es sich um eine zweifache Schwinghebellagerung mit zwei Schwinghebeln 6, 6a, die aber eine gemeinsame Kippachse 7 aufweisen. Das hydropneumatische Federsystem 8 kann wahlweise an beiden aber zumindest zweckmäßigerweise am Schwinghebel 6 angreifen, der näher an der Mahlrolle 4 angeordnet ist.

Die Schwinghebellagerung wird durch ein erstes und ein beabstandetes zweites Lager 12a, 12b gebildet. Die Lager können dabei wahlweise als Wälzlager und/oder als Gleitlager ausgebildet sein.

Die Lagerung der Mahlrolle 4 kann über geeignete Wälz- oder Gleitlager an der nicht mitdrehenden Mahlrollenachse 5 erfolgen. Es ist aber auch denkbar, dass die Mahlrolle drehfest an der Mahlrollenachse 5 gehaltert und die Mahlrollenachse 5 drehbar am Schwinghebel 6 gelagert ist.

Anhand der weiteren Figuren werden weitere Ausführungsbeispiele erläutert, wobei für gleiche Bauteile dieselben Bezugszeichen verwendet werden.

Die Rollenmühle gemäß dem Ausführungsbeispiel der Fig. 2a und 2b unterscheidet sich vom ersten Ausführungsbeispiel im Wesentlichen nur dadurch, dass das hydropneumatische Federsystem 8 unterhalb der Mahlrollenachse 5 am Schwinghebel 6 angreift. Auch hier ist das hydropneumatische Federsystem als Zugzylinder ausgebildet. Hierdurch wird eine direkte Kraftleitung erreicht, da nur ein kleiner Hebel zur Mahlrolle vorhanden ist.

Beim Ausführungsbeispiel gemäß den Fig. 3a und 3b ist die Mahlrolle 4 an einem Ende des Schwinghebels 6 gehaltert, während das hydropneumatische Federsystem 8 am anderen Ende mit dem Schwinghebel in Wirkkontakt kommt und der Schwinghebel 6 in einem Mittelbereich gelagert ist. Bei diesem Ausführungsbeispiel ist das hydropneumatische Federsystem 8 als Druckzylinder mit Speichersystem ausgebildet. Druckzylinder sind aufgrund der einfacheren Bauform kostengünstiger als Zugzylinder.

Im Folgenden werden anhand sehr schematisch gehaltener Darstellungen weitere Ausführungsbeispiele erläutert, die verschiedene Varianten der Anordnung von Kippachse 7, Mahlrollenachse 5 und Angriffspunkt des hydropneumatischen Federsystems 8 betreffen.

Im Ausführungsbeispiel gemäß den Fig. 4a und 4b ist die Kippachse 7 des Schwinghebels in Drehrichtung 13 vor der Mahlrollenachse 5 angeordnet. Im Ausführungsbeispiel gemäß den Fig. 5a und 5b sind die Verhältnisse entsprechend umgekehrt, so dass die Kippachse 7 in Drehrichtung 13 der Mahlbahn 3 hinter der Mahlrollenachse 5 angeordnet ist.

Neben einer im Wesentlichen horizontalen Anordnung des Schwinghebels 6 ist aber auch eine schräge Anordnung vorstellbar, wobei die Kippachse 7 sowohl oberhalb der Mahlrollenachse 5 (siehe Fig. 6a, 6b) als auch unterhalb der Mahlrollenachse 5 (siehe Fig. 7a, 7b) angeordnet werden kann. Das Anstellen des Schwinghebels 6 gemäß den Ausführungsbeispielen 6a bis 7b verringert die Auflagerkräfte im Bereich der Kippachse.

Während bei den bisher dargestellten Ausführungsbeispielen die Kippachse 7 und die Mahlrollenachse 5 parallel zueinander ausgerichtet sind, ist die Kippachse 7 im Ausführungsbeispiel gemäß Fig. 8 gegenüber der Mahlrollenachse 5 (leicht) geschränkt. Auf diese Weise kann die Kinematik der Mahlrolle 4 verbessert werden.

Weiterhin besteht die Möglichkeit, die Mahlrollenachse 5 versetzt zur Mühlenachse 3 anzuordnen, wie das im Ausführungsbeispiel gemäß Fig. 9 dargestellt ist. Auf diese Weise kann gegebenenfalls eine verbesserte Zermahlung des Mahlgutes durch zusätzliche Reibung erreicht werden.

In Fig. 10 ist die Schwingengeometrie schematisch dargestellt. Durch Veränderung der Hebelverhältnisse und der verschiedene Abstände lassen sich unterschiedliche Kraftverhältnisse realisieren.

Bei den der Erfindung zugrunde liegenden Versuchen hat sich für das Verhältnis vom Abstand L2 zwischen Mahlrolle 4 und erstem Lager 12a zum Abstand L1 zwischen den beiden Lagern 12a, 12b ein Bereich von 1:0.5 bis 1:2, vorzugsweise 1:0.7 bis 1:1, als besonders vorteilhaft herausgestellt. Weiterhin wurde für das Verhältnis vom Abstand L3 zwischen Kippachse 7 und Mahlrollenachse 5 zum Abstand L4 zwischen Kippachse 7 und Wirkkontakt des hydropneumatischen Federsystems 8 ein geeigneter Bereich von 1:0.8 bis 1:2, vorzugsweise von 1:0.9 bis 1:1.2, ermittelt.

Durch die Verwendung des hydropneumatischen Federsystems 8 können höchste Mahlkräfte realisiert werden, die direkt oder über Pylone 9, 10 in das Mühlenfundament 11 problemlos abgeleitet werden können. Der Schwinghebel 6 ermöglicht eine parallele Bewegung der Mahlrolle 4 zur Mahlbahn 3 und führt daher zu keinen geänderten Geometrieverhältnissen bei einem Verschleiß der Mahlrollen, außerdem ist mit dieser Lagerung und Auswahl geeigneter Hebelverhältnisse eine Krafteinleitung möglich, die kleiner oder gleich der Kraft ist, die an der Mahlrolle entsteht. Durch geeignete Geometrieverhältnisse können die Kräfte an den beiden Lagern 12a, 12b sogar kleiner als die Kräfte an der Mahlrolle sein. Außerdem ermöglicht diese Art der Mahlrollenlagerung, dass die aus der Mahlung entstehende Tangentialkraft die vertikale Kraft an der Mahlrolle erhöht.

## Patentansprüche

1. Rollenmühle mit
- einem Mühlengehäuse (1),
- einer innerhalb des Mühlengehäuses um eine Mühlenachse (2) drehbar gelagerten Mahlbahn,
- wenigstens einer Mahlrolle (4), die um eine Mahlrollenachse (5) drehbar ist und mit der Mahlbahn in Abrolleingriff steht,
- wenigstens einem Schwinghebel (6) zur drehbaren Halterung der Mahlrolle (4), der eine Kippachse (7) aufweist, die außerhalb des Mühlengehäuses gelagert ist,
- sowie mit wenigstens einem, mit dem Schwinghebel in Wirkkontakt stehenden Anpresssystem zur Einstellung des Anpressdrucks der Mahlrolle (4), das durch ein hydropneumatisches Federsystem (8) gebildet wird,
**dadurch gekennzeichnet, dass**
- die Lagerung des Schwinghebels (6) ein erstes und ein beabstandetes zweites Lager (12a, 12b) mit einer gemeinsamen Kippachse (7) aufweist,
- die Kippachse (7) parallel zur Mahlrollenachse (5) ausgerichtet ist,
- das Verhältnis vom Abstand (L2) zwischen der Mahlrolle (4) und dem ersten Lager (12a) zum Abstand (L1) zwischen den beiden Lagern (12a, 12b) 1:0.5 bis 1:2 beträgt und
- der Schwinghebel (6) mit Abstand zum Mühlengehäuse (1) derart gelagert ist, dass die durch das Anpresssystem entstehenden Kräfte direkt oder über Pylone in das Mühlenfundament abgeleitet werden.

2. Rollenmühle nach Anspruch 1, **dadurch gekennzeichnet, dass** das hydropneumatische Federsystem (8) wenigstens einen Zugzylinder mit Speichersystem aufweist.

3. Rollenmühle nach Anspruch 1, **dadurch gekennzeichnet, dass** das hydropneumatische Federsystem (8) unterhalb der Mahlrollenachse am Schwinghebel (6) angreift.

4. Rollenmühle nach Anspruch 1, **dadurch gekennzeichnet, dass** hydropneumatisches Federsystem (8) wenigstens einen Druckzylinder mit Speichersystem aufweist.

5. Rollenmühle nach Anspruch 1, **dadurch gekennzeichnet, dass** die Mahlrolle (4) an einem Ende des Schwinghebels (6) gehaltert ist, während das hydropneumatisches Federsystem (8) am anderen Ende mit dem Schwinghebel (6) in Wirkkontakt kommt und der Schwinghebel in einem Mittelbereich gelagert ist.

6. Rollenmühle nach Anspruch 1, **dadurch gekennzeichnet, dass** die Kippachse (7) des Schwinghebels (6) in Drehrichtung (13) der Mahlbahn (3) vor der Mahlrollenachse (5) angeordnet ist.

7. Rollenmühle nach Anspruch 1, **dadurch gekennzeichnet, dass** die Kippachse (7) des Schwinghebels (6) in Drehrichtung (13) der Mahlbahn (3) hinter der Mahlrollenachse (5) angeordnet ist.

8. Rollenmühle nach Anspruch 1, **dadurch gekennzeichnet, dass** die Kippachse (7) des Schwinghebels (6) zur Mahlrollenachse (5) nach oben versetzt angeordnet ist.

9. Rollenmühle nach Anspruch 1, **dadurch gekennzeichnet, dass** die Kippachse (7) des Schwinghebels (6) zur Mahlrollenachse (5) nach unten versetzt angeordnet ist.

10. Rollenmühle nach Anspruch 1, **dadurch gekennzeichnet, dass** die Kippachse (7) des Schwinghebels (6) geschränkt zur Mahlrollenachse (5) angeordnet ist.

11. Rollenmühle nach Anspruch 1, **dadurch gekennzeichnet, dass** die Mahlrollenachse (5) versetzt zur Mühlenachse (2) angeordnet ist.

12. Rollenmühle nach Anspruch 1, **dadurch gekennzeichnet, dass** das Lager (12) des Schwinghebels (6) Wälzlager und/oder Gleitlager aufweist.

13. Rollenmühle nach Anspruch 1, **dadurch gekennzeichnet, dass** das Verhältnis vom Abstand (L2) zwischen der Mahlrolle (4) und dem ersten Lager (12a) zum Abstand (L1) zwischen den beiden Lagern (12a, 12b) 1:0.7 bis 1:1 beträgt.

14. Rollenmühle nach Anspruch 1, **dadurch gekennzeichnet, dass** das Verhältnis vom Abstand (L3) zwischen Kippachse (7) und Mahlrollenachse (5) zum Abstand (L4) zwischen Kippachse (7) und Wirkkontakt des hydropneumatisches Federsystems (8) 1:0.8 bis 1:2, vorzugsweise 1:0.9 bis 1:1.2, beträgt.

## Claims

1. Roller mill having
- a mill housing (1),
- a mill path which is supported so as to be rotatable about a mill axis (2) inside the mill housing,
- at least one mill roller (4) which can be rotated about a mill roller axis (5) and which is engaged with the mill path in terms of rolling action,
- at least one pivot lever (6) which is for rotatably retaining the mill roller (4) and which has a pivot shaft (7) which is supported outside the mill housing,
- and having at least one pressing system being formed by a hydropneumatic resilient system (8) which is in operational contact with the pivot lever in order to adjust the pressing pressure of the mill roller (4),
**characterised in that**
- the bearing of the pivot lever (6) has a first and a second spaced-apart bearing (12a,12b) with a common pivot axis (7),
- the pivot axis (7) is arranged parallel with the mill roller axis (5),
- the ratio of the distance (L2) between the mill roller (4) and the first bearing (12a) relative to the distance (L1) between the two bearings (12a, 12b) is from 1:0.5 to 1:2 and
- the pivot lever (6) is supported with spacing from the mill housing (1) in such a manner that the forces which are produced by the pressing system are dissipated into the mill foundation directly or via pillars.

2. Roller mill according to claim 1, **characterised in that** the hydropneumatic resilient system (8) has at least one traction cylinder having a storage system.

3. Roller mill according to claim 1, **characterised in that** the hydropneumatic resilient system (8) engages with the pivot lever (6) below the mill roller axis.

4. Roller mill according to claim 1, **characterised in that** the hydropneumatic resilient system (8) has at least one pressure cylinder having a storage system.

5. Roller mill according to claim 1, **characterised in that** the mill roller (4) is retained at one end of the pivot lever (6) whilst the hydropneumatic resilient system (8) moves into operational contact with the pivot lever (6) at the other end and the pivot lever is supported in a central region.

6. Roller mill according to claim 1, **characterised in that** the pivot axis (7) of the pivot lever (6) is arranged upstream of the mill roller axis (5) in the direction of rotation (13) of the mill path (3).

7. Roller mill according to claim 1, **characterised in that** the pivot axis (7) of the pivot lever (6) is arranged downstream of the mill roller axis (5) in the direction of rotation (13) of the mill path (3).

8. Roller mill according to claim 1, **characterised in that** the pivot axis (7) of the pivot lever (6) is arranged so as to be displaced upwards relative to the mill roller axis (5).

9. Roller mill according to claim 1, **characterised in that** the pivot axis (7) of the pivot lever (6) is arranged so as to be displaced downwards relative to the mill roller axis (5).

10. Roller mill according to claim 1, **characterised in that** the pivot axis (7) of the pivot lever (6) is arranged so as to be inclined relative to the mill roller axis (5).

11. Roller mill according to claim 1, **characterised in that** the mill roller axis (5) is arranged so as to be displaced relative to the mill axis (2).

12. Roller mill according to claim 1, **characterised in that** the bearing (12) of the pivot lever (6) has roller bearings and/or sliding bearings.

13. Roller mill according to claim 1, **characterised in that** the ratio of the distance (L2) between the mill roller (4) and the first bearing (12a) relative to the distance (L1) between the two bearings (12a, 12b) is from 1:0.7 to 1:1.

14. Roller mill according to claim 1, **characterised in that** the ratio of the distance (L3) between the pivot axis (7) and the mill roller axis (5) relative to the distance (L4) between the pivot axis (7) and operational contact of the hydropneumatic resilient system (8) is from 1:0.8 to 1:2, preferably from 1:0.9 to 1:1.2.

## Revendications

1. Broyeur à rouleaux comprenant :
- un carter de broyeur (1),
- une sole de broyeur montée en rotation autour d'un axe de broyeur (2), à l'intérieur du carter de broyeur,
- au moins un rouleau de broyage (4) qui tourne autour d'un axe de rouleau de broyage (5) et est en prise, par roulage, avec la sole de broyeur,
- au moins un levier oscillant (6) servant à la fixation rotative du rouleau de broyage (4), lequel levier oscillant présente un axe de basculement (7) qui est monté à l'extérieur du carter de broyeur,
- ainsi qu'au moins un système de compression se trouvant en contact actif avec le levier oscillant et servant au réglage de la force de compression du rouleau de broyage (4), système de compression qui est formé par un système à ressort (8) hydropneumatique,
**caractérisé en ce que**
- le logement du levier oscillant (6) présente un premier et un deuxième paliers (12a, 12b) espacés l'un de l'autre et comportant un axe de basculement commun (7),
- l'axe de basculement (7) est orienté parallèlement à l'axe (5) du rouleau de broyage,
- le rapport de la distance (L2) entre le rouleau de broyage (4) et le premier palier (12a), relativement à la distance (L1) entre les deux paliers (12a, 12b), est compris entre 1 : 0,5 et 1 : 2, et
- le levier oscillant (6) est monté en étant distant du carter de broyeur (1), de manière telle que les forces produites par le système de compression soient déviées, directement ou via des pylônes, dans le socle du broyeur.

2. Broyeur à rouleaux selon la revendication 1, **caractérisé en ce que** le système à ressort (8) hydropneumatique présente au moins un vérin de traction comportant un système à accumulateur.

3. Broyeur à rouleaux selon la revendication 1, **caractérisé en ce que** le système à ressort (8) hydropneumatique vient s'appliquer sur le levier oscillant (6), au-dessous de l'axe du rouleau de broyage.

4. Broyeur à rouleaux selon la revendication 1, **caractérisé en ce que** le système à ressort (8) hydropneumatique présente au moins un vérin de pression comportant un système à accumulateur.

5. Broyeur à rouleaux selon la revendication 1, **caractérisé en ce que** le rouleau de broyage (4) est fixé au niveau d'une extrémité du levier oscillant (6), tandis que le système à ressort (8) hydropneumatique vient en contact actif avec le levier oscillant (6), au niveau de l'autre extrémité, et le levier oscillant est monté dans une zone centrale.

6. Broyeur à rouleaux selon la revendication 1, **caractérisé en ce que** l'axe de basculement (7) du levier oscillant (6) est disposé, suivant la direction de rotation (13) de la sole de broyeur (3), devant l'axe (5) du rouleau de broyage.

7. Broyeur à rouleaux selon la revendication 1, **caractérisé en ce que** l'axe de basculement (7) du levier oscillant (6) est disposé, suivant la direction de rotation (13) de la sole de broyeur (3), derrière l'axe (5) du rouleau de broyage.

8. Broyeur à rouleaux selon la revendication 1, **caractérisé en ce que** l'axe de basculement (7) du levier oscillant (6) est disposé en étant décalé vers le haut par rapport à l'axe (5) du rouleau de broyage.

9. Broyeur à rouleaux selon la revendication 1, **caractérisé en ce que** l'axe de basculement (7) du levier oscillant (6) est disposé en étant décalé vers le bas par rapport à l'axe (5) du rouleau de broyage.

10. Broyeur à rouleaux selon la revendication 1, **caractérisé en ce que** l'axe de basculement (7) du levier oscillant (6) est disposé de façon croisée par rapport à l'axe (5) du rouleau de broyage.

11. Broyeur à rouleaux selon la revendication 1, **caractérisé en ce que** l'axe (5) du rouleau de broyage est disposé en étant décalé par rapport à l'axe (2) du broyeur.

12. Broyeur à rouleaux selon la revendication 1, **caractérisé en ce que** le palier (12) du levier oscillant (6) présente des paliers à roulement et/ou des paliers lisses.

13. Broyeur à rouleaux selon la revendication 1, **caractérisé en ce que** le rapport de la distance (L2) entre le rouleau de broyage (4) et le premier palier (12a), relativement à la distance (L1) entre les deux paliers (12a, 12b), est compris entre 1 : 0,7 et 1 : 1.

14. Broyeur à rouleaux selon la revendication 1, **caractérisé en ce que** le rapport de la distance (L3) entre l'axe de basculement (7) et l'axe (5) du rouleau de broyage, relativement à la distance (L4) entre l'axe de basculement (7) et le contact actif du système à ressort (8) hydropneumatique, est compris entre 1 : 0,8 et 1 : 2, de préférence entre 1 : 0,9 et 1 : 1,2.
